# EUROPÄISCHE PATENTSCHRIFT

(11) **EP 0 602 358 B1**
(45) Veröffentlichungstag und Bekanntmachung des Hinweises auf die Patenterteilung: **26.02.1997**
(21) Anmeldenummer: 93117465.0
(22) Anmeldetag: 28.10.1993
(51) Int. Cl.: B65H 67/08

(54) **Vorrichtung zum Ansaugen eines Fadenanfangs einer Ablaufspule**
Device for aspirating a thread starting end in a supply reel
Dispositif pour aspirer un début de fil d'une bobine à dévider

(30) Priorität: 12.12.1992 DE 4241992
(43) Veröffentlichungstag der Anmeldung: 22.06.1994
(73) Patentinhaber: W. SCHLAFHORST AG & CO., D-41061 Mönchengladbach (DE)
(72) Erfinder: Hermanns, Ferdinand-Josef, D-41812 Erkelenz (DE)

(56) Entgegenhaltungen:
- EP-A- 0 374 406
- BE-A- 570 244
- CH-A- 358 018
- CH-A- 363 921
- DE-B- 1 214 122
- DE-B- 1 256 571
- DE-C- 923 415
- FR-A- 1 172 369

## Beschreibung

Die Erfindung betrifft eine Vorrichtung zum Ansaugen eines Fadenanfangs einer Ablaufspule an einer Spulstelle einer Spulmaschine.

Wenn der Garnkörper von einer Hülse einer Ablaufspule abgespult worden ist und die Leerhülse an der Spulstelle durch eine neue Ablaufspule ersetzt wird, muß der Fadenanfang auf der neuen Ablaufspule aufgesucht werden, damit er mit dem Fadenende der Auflaufspule verbunden werden kann zur Fortsetzung des Spulenwickelns. Die gleiche Situation tritt dann ein, wenn während des Abspulens an einer Ablaufspule der Faden reißt und das gerissene Fadenende auf der Ablaufspule nicht wieder aufgefunden wird. Auch in diesem Fall wird die allerdings noch nicht vollständig vom Garnkörper befreite Hülse gegen eine neue Ablaufspule ersetzt.

Aus der DE 38 12 643 A1 ist eine Vorrichtung zum Verhindern des Ausbreitens von Flocken in einer Spulvorrichtung bekannt. An der Spulstelle ist die Ablaufspule von einer sogenannten Abdeckung umgeben. Erfolgt ein Ablaufspulenwechsel, ein Kopswechsel, wird diese Abdeckung auseinandergeklappt, um die neue Ablaufspulen aufzunehmen. Die Ablaufspulen stehen jeweils auf einem senkrechtstehenden Dorn eines scheibenförmigen Transportkörpers und werden von einem Förderband in die Spulstelle in die Abspulposition transportiert. Damit der Fadenanfang der Ablaufspule mit dem Fadenende der Auflaufspule verbunden werden kann, bläst ein Luftstrom durch die Hülse, in deren Innern das Fadenende abgelegt wurde. Dieser Luftstrom sowie zusätzlich oberhalb der Hülsenspitze eingeblasene Luft befördern, den Faden zu einem in Bereitschaft befindlichen Übertragungsrohr, das den Faden ausaugt und in eine Fadenendenverbindungsvorrichtung einlegt. Sogenannte Abdeckglieder sowie die Einbauten des Fadenballon-Drosselabschnitts behindern das Heraufblasen des Fadenanfangs.

Aus der DE-AS 12 56 571 ist es bekannt, an Spulmaschinen in einer Vorbereitungseinrichtung an jeder Spulstelle die an der in einer geneigten Rutsche liegenden Ablaufspule befindliche Oberwindung abzusaugen und den angesaugten Fadenanfang zur Übergabe an den Knoter bereitzuhalten, wenn die Ablaufspule in die Abspulposition fällt. Bei dieser bekannten Vorrichtung entfällt aber das Einfädeln des Fadens in einen Ballonbrecher.

Aus der EP 0 374 406 A1 ist es bekannt, die auf Tragkörper stehenden Ablaufspulen mittels eines Transportbandes in aufrechter Stellung der Abspulposition zuzuführen. Dort werden sie in eine sogenannte Abspulhilfseinrichtung gefahren, die aus einer längsgeteilten, aufklappbaren Manschette besteht, die die Ablaufspule umgibt. Diese Manschette enthält Blasdüsen, mit denen der Fadenanfang von der Ablaufspule gelöst und aus der Manschette durch einen Abzugsbeschleuniger hochgeblasen wird, daß er von einem Saugrohr ergriffen werden kann. Dieses Saugrohr legt den Fadenanfang in eine Fadenendenverbindungsvorrichtung ein. Weil das Fadenlösen, das Hochblasen des Fadenanfangs und das Ergreifen des Fadenanfangs in der Abspulposition erfolgt, kann die Spulstelle in der dafür benötigten Zeit nicht für das Spulen genutzt werden. Wenn der Fadenanfang nicht gelöst oder ergriffen werden kann, ist die Spulstelle außerdem aufgrund der Fehlversuche zusätzlich blockiert.

Aus der FR-A-1 172 369, die dem Oberbegriff des Anspruchs 1 entspricht, ist es bekannt, daß Ablaufspulen aus einem schräg angeordneten Reservemagazin in die Abspulposition rutschen. In einer Bereithaltestellung vor der Abspulposition wird durch einen Sauggreifer der auf der Hülsenspitze der Ablaufspule liegende Fadenanfang angesaugt. Der angesaugte Fadenanfang wird mittels eines Hebels von der Ablaufspule weggezogen, so daß sich eine Fadensehne zur Ablaufspule bildet. Ist die Ablaufspule in die Abspulposition gefallen, wird der Faden durch einen weiteren Hebel ergriffen und einem Saugrohr vorgelegt, das dieses Fadenende und das von der Auflaufspule kommende Fadenende in den Knoter einlegt. Bei dieser bekannten Vorrichtung entfällt das Einfädeln des Fadens in einen Ballonbrecher. Außerdem sind zur Handhabung des Fadenanfangs der Ablaufspule zwei schwenkbare Hebel erforderlich, was einen erheblichen konstruktiven Aufwand erfordert.

Die der Erfindung zugrundeliegende Aufgabe besteht darin, bei einem Ablaufspulenwechsel die Zuführung des Fadenanfangs zu einer Fadenendenverbindungsvorrichtung oder zu einer Leerhülse einer anzuspulenden Auflaufspule zu vereinfachen.

Die Lösung der Aufgabe erfolgt erfindungsgemäß mit Hilfe der kennzeichnenden Merkmale des Anspruchs 1.

Gemäß der Erfindung erfolgt das Ansaugen des Fadenanfangs der Ablaufspule zum Einlegen in die Fadenendenverbindungsvorrichtung oder zur Übergabe an eine leere Hülse zum Anspulen einer Ablaufspule bereits dann, wenn sich die Ablaufspule noch in einer Wartestellung vor der Abspulposition befindet. Dazu steht die Ablaufspule in der Wartestellung unter einem ortsfest angeordneten Fangtrichter für den Fadenanfang, der einen rohrförmigen Fortsatz aufweist. Mit diesem rohrförmigen Fortsatz kann eine Handhabungsvorrichtung für den Fadenanfang in Verbindung treten. In der Regel ist es ein Saugrohr, das den an einer bevorzugten Stelle an der Hülsenspitze abgelegten Fadenanfang der Ablaufspule ansaugt. Der Fadenanfang liegt beispielsweise in wenigen Windungen als Oberwindung auf dem freien Teil der Hülse, der Hülsenspitze, der Ablaufspule. Er kann aber auch lose in das Innere der Hülse hineingeführt sein. Das Ansaugen des Fadenanfangs der in Wartestellung stehenden Ablaufspule erfolgt dann, wenn festgestellt wurde, daß die Ablaufspule in der Abspulposition leergelaufen ist und sich nur noch eine leere Hülse dort befindet oder daß sich nach einem Fadenbruch das Fadenende der Ablaufspule nicht mehr ansaugen läßt. Dann wird die als Saugrohr ausgebildete Handhabungsvorrichtung tätig. Sie saugt über den rohrförmigen Fortsatz des Fangtrichters den Fadenanfang von der in Wartestellung stehenden Ablaufspule.

Wird die Leerhülse aus der Spulstelle ausgefahren, wandert gleichzeitig die in Wartestellung stehende Ablaufspule in aufrechter Stellung in die Abspulposition. Es ist vorteilhaft, wenn dabei die Handhabungsvorrichtung ebenfalls in die Richtung der sich in die Abspulposition bewegenden Ablaufspule schwenkt. Dabei wird der angesaugt Fadenanfang durch einen Schlitz in dem Fangtrichter sowie in dem rohrförmigen Fortsatz oberhalb des Fangtrichters hindurchgezogen, in einen oberhalb der Abspulposition befindlichen Ballonbrecher eingelegt und einer Fadenverbindungsvorrichtung zugeführt und in ihr eingelegt oder an eine Leerhülse zum Anspulen einer Auflaufspule angelegt.

In Weiterbildung der Erfindung wird das Ansaugen des Fadenanfangs auf der Ablaufspule in der Wartestellung durch Druckluft unterstützt. Diese wird durch mindestens eine Öffnung in dem Fangtrichter auf den an einer bevorzugten Stelle an der Hülsenspitze abgelegten Fadenanfang, beispielsweise eine Oberwindung, gerichtet. Die Austrittsöffnungen der Druckluft sind so aufwärts in Richtung des rohrförmigen Fortsatzes gerichtet, daß die ausströmende Druckluft den Fadenanfang von der Hülsenspitze bläst und das Ansaugen des Fadenanfangs unterstützt.

Um nicht über den als Oberwindung auf der Hülse abgelegten Fadenanfang hinaus unnötig Faden von der Ablaufspule abzusaugen, wird das Gelingen des Ansaugens des Fadenanfangs in einer Weiterbildung der Erfindung mit Hilfe eines Sensors im Saugrohr überwacht. Stellt dieser Sensor den angesaugten Fadenanfang fest, ist es von Vorteil, wenn die Saugluft abgestellt und der Fadenanfang mechanisch geklemmt wird. Dadurch wird der Verbrauch von Saugluft herabgesetzt.

Wenn der Fadenanfang nach mindestens einmaligem Versuch des Ansaugens nicht von dem Sensor im Saugrohr registriert wird, wird die Ablaufspule in einer Weiterbildung der Erfindung über die Abspulposition aus der Spulstelle ausgeschieden. Dadurch wird verhindert, daß eine Ablaufspule mit nicht vorbereitetem, unauffindbarem Fadenanfang die Spulstelle blockiert und die Produktivität der Spulstelle gemindert wird.

Weiterhin ist der Fangtrichter erfindungsgemäß auf die unterschiedlichen Längen der Hülsen der Ablaufspulen einstellbar. Befindet sich die Hülsenspitze mit dem Fadenanfang direkt innerhalb des Fangtrichters, werden optimale Bedingungen zum Ansaugen des Fadenanfangs geschaffen. Außerdem sind dann die Blasdüsen zum Lösen des Fadenanfangs von der Hülsenspitze optimal so eingestellt, daß sie das Ansaugen des Fadenanfangs unterstützen.

Anhand von Ausführungsbeispielen wird die Erfindung näher erläutert.

Es zeigen:
- Fig. 1: einen Schnitt durch eine Spulmaschine an einer Spulstelle mit der erfindungsgemäßen Vorrichtung,
- Fig. 2: die erfindungsgemäße Vorrichtung als Einzelheit und in
- Fig. 3: als perspektivische Einzelteilzusammenstellung in einer Explosionszeichnung
- Fig. 4: eine Aufsicht auf die Vorrichtung, im Fangtrichter geschnitten,
- Fig. 5: die Überführung einer Ablaufspule von der Wartestellung zur Abspulposition,
- Fig. 6: die Spulstelle nach Einlegen des Fadenanfangs in die Fadenendenverbindungsvorrichtung und
- Fig. 7: ein weiteres Ausführungsbeispiel mit einem Fangrohr für den Fadenanfang der Ablaufspule und einem Saugrohr für das Fadenende der Auflaufspule.

Fig. 1 zeigt einen Schnitt durch eine Spulmaschine 1 an einer Spulstelle 2. Es sind nur die zum Verständnis der Erfindung erforderlichen Merkmale dargestellt und erläutert.

Auf einem Aufsteckdorn 3 eines plattenförmigen, runden Tragkörpers 4 steht aufrecht eine Ablaufspule 5 in der Abspulposition 6. Die an den Spulstellen 2 aufrecht stehenden Ablaufspulen werden über ein Transportsystem aufrechtstehend zu den einzelnen Spulstellen hin, durch die Spulstellen hindurch und nach dem Abspulen als Leerhülsen von der Spulmaschine wegtransportiert. Von diesem Transportsystem ist unterhalb der Spulstelle ein Förderband 7 zu sehen, auf dem die Tragkörper 4 mit Ablaufspulen 8 zu den einzelnen Spulstellen herantransportiert werden. Innerhalb der Spulstelle verläuft im rechten Winkel zum Förderband 7 ein weiteres Förderband 9. Es reicht bis unter die plattenförmigen, runden Tragkörper 4 auf dem Zuführband 7, mit dem die Ablaufspulen 8 herantransportiert werden, da das Förderband 7 schmaler ist als die plattenförmigen, runden Tragkörper 4. Auf das Förderband 9 werden nur dann Tragkörper mit Ablaufspulen gelangen, wenn das Förderband 9 vor der Abspulposition 6 nicht mit Tragkörpern besetzt ist.

Das Förderband 9 läuft über Umlenkrollen 10 und 11, wobei die Umlenkrolle 10 über einen Motor 12 angetrieben wird. Dabei bewegt sich der Obertrum 9a von links nach rechts, wie durch den Pfeil 13 verdeutlicht wird. Der Untertrum 9b läuft in die entgegengesetzte Richtung.

Das Förderband 9 läuft ständig. Damit die in der Abspulposition 6 befindliche Ablaufspule 5 in ihrer Position verharrt, wird sie durch eine hier nicht näher dargestellte Vorrichtung 14 während des Abspulvorgangs in ihrer Positon gehalten. Dadurch ist es möglich, daß von dem Förderband 7 Ablaufspulen so lange herangeführt werden, bis daß der Platz auf dem Obertrum 9a des Förderbands 9 vor der Abspulposition 6 besetzt ist. Sind die Plätze auf dem Föderband 9 belegt, können keine weiteren Ablaufspulen von dem Förderband 7 in die Spulstelle 2 hineingeführt werden. Im vorliegenden Ausführungsbeispiel befinden sich zwei Ablaufspulen 15 und 16 in Wartestellung. Leerhülsen und fehlerhalfte Ablaufspulen, bei denen nach einem Fadenbruch der Faden nicht mehr aufgefunden werden kann, werden durch das Förderband 9 aus der Abspulposition 6 abtransportiert. Im vorliegendem Ausführungsbeispiel steht eine Leerhülse 17 bereit, um auf ein Förderband 18 überführt zu werden, welches die Leerhülsen abtransportiert. Da gerade eine abzutransportierende Leerhülse 19 auf ihrem Tragkörper 4 an der Spulstelle vorbeitransportiert wird, kann die Leerhülse 17 mit ihrem Tragkörper 4 erst dann auf das Förderband 18 gelangen, wenn sich dort eine Lücke befindet. Während von den Förderbändern 7 und 18 die jeweiligen Antriebe nicht dargestellt sind, ist der Antrieb 12 des Förderbandes 9 dargestellt. Er ist über eine Signalleitung 12a mit einer Steuereinrichtung 20 verbunden, mit deren Hilfe die Verfahrensabläufe an der Spulstelle 2 gesteuert werden.

Von der in Abspulposition 6 befindlichen Ablaufspule 5 wird ein Faden 21 abgezogen. Oberhalb der Ablaufspule 5 ist ein Abzugsbeschleuniger 22 angeordnet. Der Faden 21 läuft durch den Vorreiniger 23 und den Fadenspanner 24 sowie durch die Fadenendenverbindungsvorrichtung 25. Danach durchläuft der Faden einen elektronischen Reiniger 26, in dem die Garnfehler erkannt werden, und eine Schneid- und Klemmvorrichtung 27, die über dem Reiniger 26 angeordnet ist. Diese steht mit dem elektronischen Reiniger in Wirkverbindung. Der Fadenlauf wird unterwegs durch sogenannte Leitösen 28 beeinflußt und bestimmt. Der Faden 21 wird von einer Spultrommel 29 in Kreuzlagen auf einer Auflaufspule 30, hier eine konische Kreuzspule, abgelegt. Die Auflaufspule 30 wird von einem Spulenhalter 31 gehalten und liegt mit ihrem Umfang auf der Spultrommel 29 auf, von der sie auch angetrieben wird.

In strichpunktierten Linien ist der Umriß einer vollen Auflaufspule 30' dargestellt. Zur Ablage der vollen Kreuzspulen ist der Spulenhalter 31 bis in eine Position 31' schwenkbar, die strichpunktiert dargestellt ist. Ebenfalls strichpunktiert ist die Kontur einer vollen Auflaufspule 32 dargestellt, die auf einer Transportvorrichtung 33 bereits abgelegt worden ist. Die Transportvorrichtung 33 ist auf der Rückseite der Spulmaschine angeordnet und verläuft längs der Spulstellen.

Die bisher aufzählten Vorrichtungen sind um einen zentralen Saugkanal 34 angeordnet, der sich längs durch die Spulmaschine 1 hindurchzieht. Das Ende des Saugkanals mündet in eine Abscheidekammer 35, die am Ende der Spulmaschine 1 angeordnet ist und in der Staub- und Fadenreste abgeschieden werden. Als Unterdruckquelle für den zentralen Saugkanal 34 und die Abscheidekammer 35 ist ein Ventilator 36 angedeutet.

An jeder Spulstelle 2 ist über ein Anschlußrohr 37 ein Saugrohr 38 an dem zentralen Saugkanal 34 angeschlossen. Das Saugrohr 38 ist um das Anschlußrohr 37 in dem Gelenk 39 drehbar gelagert. An seinem anderen Ende weist das Saugrohr 38 eine Saugdüse 40 auf, deren Mündung senkrecht zur Ebene des Fadenlaufs liegt. Im vorliegenden Ausführungsbeispiel übt das Saugrohr 38 die Funktionen aus, die, wie aus dem Stand der Technik bekannt, ansonsten zwei getrennte Saugrohre durchführen. Ein Saugrohr, ein sogenanntes Fadenfangrohr, dient danach zum Ansaugen und Einlegen des Unterfadens, der von der Ablaufspule kommt und ein weiteres Saugrohr saugt das Fadenende von der Auflaufspule ab und legt es in eine Fadenendenverbindungsvorrichtung ein. Ein solches Ausführungsbeispiel wird weiter unten beschrieben.

Im vorliegenden Ausführungsbeispiel saugt das Saugrohr 38 den Unterfaden nach einem Fadenbruch an. Dieses ist der Faden, der von der Ablaufspule bis zum Fadenspanner 24 verläuft. Den angesaugten Unterfaden legt das Saugrohr in die Fadenendenverbindungsvorrichtung 25 ein. Nach einem Ablaufspulenwechsel übernimmt das Saugrohr den Fadenanfang der gewechselten Ablaufspule und legt ihn ebenfalls als Unterfaden in die Fadenendenverbindungsvorrichtung 25 ein. Für das Einlegen eines Unterfadens bewegt sich die Saugdüse 40 des Saugrohrs 28 auf einer mit 41 bezeichneten Kreisbahn.

Weiterhin ist eine ortsfest angeordnete Flachdüse 42 vorgesehen. Ihre Mündung 43 liegt oberhalb der Spultrommel 29, der Umfangsfläche der Auflaufspule 30 gegenüber. Die Flachdüse 42 endet in einem Stutzen 44. Nach Übergabe des von der Ablaufspule übernommenen Unterfadens schwenkt die Saugdüse 40 des Saugrohrs 38 vor die Mündung des Stutzens 44 zum Ansaugen des Fadenendes auf der Auflaufspule, um es als Oberfaden ebenfalls in die Fadenendenverbindungsvorrichtung 25 einzulegen. In dem Saugrohr 38 ist ein Sensor 45 eingesetzt, mit dessen Hilfe die Anwesenheit eines eingesaugten Fadens erkannt und über die Signalleitung 45a der Steuereinrichtung 20 gemeldet wird. In Abhängigkeit vom Erkennen des eingesaugten Fadens durch den Sensor 45 können die Bewegungen des Saugrohrs 38, erzeugt durch einen hier nicht dargestellten Antrieb, gesteuert werden. Die Positionierung des Saugrohrs 38 kann mittels eines Schrittmotors vorgenommen werden, es können aber auch Sensoren 46 in der Ausgangsstellung des Saugrohrs 38 sowie 47 am Stutzen 44 vorgesehen sein, die über Signalleitungen 46a beziehungsweise 47a jeweils die Position des Saugrohrs 38 der Steuereinrichtung 20 melden. Außer dem Sensor 45 befindet sich noch eine Klappe 48 zum Verschließen des Saugrohrs 38 und zum Klemmen eines angesaugten Fadens im Saugrohr. Wird durch das Saugrohr 38 ein Faden angesaugt und dessen Anwesenheit im Saugrohr durch einen Sensor 45 der Steuereinrichtung 20 gemeldet, wird über die Steuereinrichtung 20 die Klappe 48 geschlossen und damit der Faden geklemmt und ein weiteres Einsaugen des Fadens verhindert.

Wenn an der Spulstelle 2 die in Abspulposition 6 befindliche Ablaufspule 5 abgespult ist, wird die Leerhülse gegen die in der Wartestellung 49 stehende Ablaufspule 15 ausgewechselt. Damit der Spulvorgang fortgesetzt werden kann, muß der Fadenanfang auf der ausgewechselten Ablaufspule aufgesucht und mit dem Fadenende der Auflaufspule verbunden werden. Zum Ansaugen des Fadenanfangs befindet sich oberhalb der Wartestellung 49 die erfindungsgemäße Vorrichtung 50 zum Ansaugen des Fadenanfangs. Die den Spulstellen zuzuführenden Ablaufspulen, in Fig. 1 die Ablaufspulen 8, 15 und 16, weisen im vorliegenden Ausführungsbeispiel auf ihren Hülsenspitzen 52 jeweils eine Oberwindung 51, eine Reservewindung des Fadenanfangs, auf. Diese Oberwindung wird mit Hilfe der Vorrichtung 50 so angesaugt, daß sie für das Saugrohr 38 erreichbar vorliegt, einer Handhabungsvorrichtung für den Fadenanfang zum Einlegen in die Fadenendenverbindungsvorrichtung oder Anlegen an eine Leerhülse im Spulenhalter. Statt als Oberwindung auf der Hülsenspitze abgelegt, kann der Fadenanfang auch lose in das Innere der Hülse geführt sein.

In der Wartestellung 49 steht die Ablaufspule 15 mit der Hülsenspitze 52 mit der darauf befindlichen Oberwindung 51 unter einem Fangtrichter 53. Der Fangtrichter 53 setzt sich in ein rohrförmiges Anschlußstück 54 fort. Das rohrförmige Anschlußstück 54 endet in einer Öffnung 55, die der Saugdüse 40 des in Ruhestellung befindlichen Saugrohrs 38 zugewandt ist. Liegt an der Saugdüse 40 des Saugrohrs 38 ein Unterdruck an, wird der als Oberwindung 51 abgelegte Fadenanfang von der Hülsenspitze 52 der in Wartestellung 49 befindlichen Ablaufspule 15 angesaugt. Das Ansaugen des Fadenanfangs aus der Oberwindung 51 wird durch Druckluft untstützt. Diese Druckluft wird über die Leitung 56 zugeführt, die von einer hier nicht dargestellten zentralen Druckluftquelle über eine Leitung 57 den einzelnen Spulstellen an der Maschine zugeführt wird. Der Fangtrichter 53 ist höhenverstellbar, wie durch die Klemmschraube 58 angedeutet. Damit kann der Fangtrichter auf unterschiedliche Hülsen eingestellt werden. An dem Fangtrichter 53 ist der über der Abspulposition angeordnete Abzugsbeschleuniger 22 befestigt, der als Ballonbrecher für den abgezogenen Faden 21 der in Abspulposition 6 befindlichen Ablaufspule 5 dient.

Fig. 2 zeigt die erfindungsgemäße Vorrichtung 50 zum Ansaugen des Fadenanfangs als Einzelheit. Die in Wartestellung stehende Ablaufspule 15 steht mit ihrer Hülsenspitze 52 unterhalb des Fangtrichters 53. Der Fangtrichter 53 weist zwei hintereinanderliegende portalförmige Öffnungen 59 beziehungsweise 60 auf seinem Umfang auf, die, in Transportrichtung 13 des Förderbandes 9 gesehen, hintereinanderliegen. Eine in die Wartestellung 49 transportierte Ablaufspule tritt durch die Öffnung 59 in den Fangtrichter 53 ein und wird beim Überführen in die Abspulposition 6 durch die Öffnung 60 aus dem Fangtrichter 53 herausgeführt. Der Fangtrichter 53 besteht aus zwei Hälften 53a und 53b, wie aus Fig. 3 ersichtlich. Die beiden Hälften 53a und 53b sind mittels Schrauben 61 zusammengeschraubt. In Fig. 2 ist die Hälfte 53b in der Ansicht zu sehen, welche den Abzugsbeschleuniger 22 trägt. Zu der der Abspulposition 6 gegenüberliegenden Seite weisen der Fangtrichter 53 sowie das rohrförmige Anschlußstück 54 einen Schlitz 62 auf, durch den der angsaugte Fadenanfang herausgezogen wird, wenn die Ablaufspule aus der Wartestellung 49 in die Abspulposition 6 geführt wird. Beiderseits des Schlitzes 62 sind die Hälften 22a und 22b des Abzugsbeschleunigers festgeschraubt. Es sind zwei parallel zueinanderliegende Bleche, die ebenfalls einen Schlitz bilden von dem Fangtrichter 53 bis zu der Abspulposition 6, wo diese Bleche zu einem Abzugsbeschleuniger 22 geformt sind, der den ablaufenden Faden 21 umschließt.

Der Fangtrichter 53 ist auf dem rohrförmigen Anschlußstück 54 teleskopartig verschiebbar. Er wird durch eine Klemmschraube 58 auf dem rohrförmigen Anschlußstück 54 arretiert. Auf dem rohrförmigen Anschlußstück 54 können, wie hier nicht dargestellt, Markierungen angebracht sein, die eine Einstellung auf bestimmte Hülsenlängen ermöglichen.

Wie aus der Fig. 3 ersichtlich, sind in den aufeinanderliegenden Stirnseiten der beiden Hälften 52a und 52b des Fangtrichters 53 Nuten eingefräst, die im zusammengesetzten Zustand des Fangtrichters 53 jeweils eine Druckluftzuleitung 63 beziehungsweise 64 bilden. Die Druckluftzuleitung 56 mündet in eine Verteilkammer 65 am oberen Ende des Fangtrichters 53. Die Verteilkammer 65 ist durch einen Deckel 66 verschlossen, an dem die rohrförmige Druckluftzuleitung 56 befestigt ist. Der Deckel 66 verschließt die Verteilkammer 65 dicht, welche die durch die Druckluftzuleitung 56 herangeführte Durckluft, wie durch den Pfeil 67 symbolisiert, gleichmäßig auf die beiden Durckluftzuleitungen 63 und 64 verteilt. Diese Druckluftzuleitung 63 und 64 münden in zwei Austrittsöffnungen als Blasdüsen 68 beziehungsweise 69. Diese beiden Öffnungen liegen sich gegenüber und etwa jeweils mittig zwischen den portalförmigen Öffnungen 59 und 60. Sie sind schräg aufwärts gerichtet auf die Oberwindung 51 auf der Hülsenspitze 52 der in Wartestellung 49 stehenden Ablaufspule 15.

Ist die in Abspulposition 6 stehende Ablaufspule abgespult, wird vom Reiniger 26 kein Faden im Fadenlauf mehr registriert. Daraufhin erhält zunächst das Saugrohr 38 den Befehl, aufgrund des fehlenden Fadens einen eventuellen Fadenbruch zu beheben. Es schwenkt dazu in eine Position, in der das zwischen Fadenspanner 24 und Ablaufspule 5 verlaufende Fadenende angesaugt werden kann. Registriert der Sensor 45 aber bei diesem Versuch keinen ansaugbaren Faden, wird ein Ablaufspulenwechsel eingeleitet. Dazu schwenkt das Saugrohr 38 wieder in seine Ausgangsposition zurück und in dieser Position wird Saugluft eingeschaltet.

Die Saugluft wird dann eingeschaltet, wenn der Sensor 46 die Reflexionsmarke 46b am Saugrohr 38 registriert. Zu diesem Zeitpunkt steht die Saugdüse 40 des Saugrohrs 38 genau gegenüber der Öffnung 55 des rohrförmigen Anschlußstücks 54 des Fangtrichters 53. Gleichzeitig mit dem Anliegen der Saugluft an dem Saugrohr 38, wie durch den Pfeil 70 symbolisiert, wird in den Fangtrichter 53 über die Druckluftleitung 56 Druckluft 67 eingeblasen. Diese tritt aus den Austrittsöffnungen 68 und 69 aus, wie durch die Pfeile 71 beziehungsweise 72 angedeutet. Unter der gemeinsamen Wirkung von von Druckluft im Fadentrichter und dem Unterdruck im Saugrohr 38 wird die Oberwindung 51 auf der Hülsenspitze 52 aufgelöst und der angesaugte Fadenanfang 73 der Ablaufspule 15 in das Saugrohr 38 eingesaugt. Wird der angesaugte Fadenanfang 73 von dem Sensor 45 im Saugrohr 38 erkannt, wird dies über die Signalleitung 45a der Steuereinrichtung 20 mitgeteilt. Die Klappe 48 wird geschlossen und gleichzeitig der angesaugte Fadenanfang 73 geklemmt. Mit dem Schließen der Klappe wird das Saugrohr 38 geschlossen, so daß an seiner Saugdüse 40 kein Unterdruck mehr anliegt. Der angesaugte Fadenanfang 73 wird von diesem Zeitpunkt ab mechanisch geklemmt. Um dem angesaugten Fadenanfang 73 einen problemlosen Übertritt in das Saugrohr 38 zu ermöglichen, ist im rohrförmigen Anschlußstück 54 an der Öffnung 55 ein Leitblech 74 so eingefügt, daß es die in die Öffnung 55 hineinragende Wand des Saugrohrs 38 abdeckt. Die Vorrichtung 50 ist mit einer Halterung 75 an dem Maschinengestell 76 der Spulmaschine befestigt.

Fig. 4 zeigt eine Aufsicht auf einen Abschnitt des Förderbandes 9, auf die in Wartestellung stehende Ablaufspule 15 sowie die in Abspulposition stehende Ablaufspule 5, wobei der Schnitt durch den Fangtrichter 53 den in Fig. 2 angegebenen Verlauf einnimmt. Mit 17 ist eine Leerhülse bezeichnet, die auf einem plattenförmigen, runden Tragkörper 4 steht. Es ist die aus der Abspulposition 6 herausgeführte Leerhülse. In der Abspulposition 6 steht die Ablaufspule 5. Im Abzugsbeschleuniger 22, der als Ballonbrecher dient, ist der von der Ablaufspule 5 abgezogene Faden 21 zu sehen. Der Abzugsbeschleuniger 22 ist am Fangtrichter 53 befestigt. Die beiden Bleche 22a und 22b bilden eine Verlängerung des Schlitzes 62 im Fangtrichter 53. Beim Überführen der in Wartestellung 49 stehenden Ablaufspule 15 in die Abspulposition 6 wird der angesaugte Fadenanfang 73 durch den Schlitz 62 und zwischen den beiden Blechen 22a und 22b des Abzugsbeschleunigers 22 hindurchgeleitet. Durch eine hier nicht näher dargestellte Stoppvorrichtung 14 wird die Ablaufspule 5 in der Abspulposition 6 gehalten. Das verhindert, daß bei laufendem Förderband 9 während des Abspulens einer Ablaufspule in der Abspulposition diese abtransportiert wird. In Transportrichtung 13 gesehen, hinter der in Wartestellung stehenden Ablaufspule 15, steht eine weitere Ablaufspule 16 auf ihrem plattenförmigen, runden Tragkörper 4 in Wartestellung. Von der in Wartestellung 49 stehenden Ablaufspule 15 wird gerade der angesaugte Fadenanfang 73 aus der Oberwindung 51 von der Hülsenspitze 52 abgelöst.

Fig. 5 zeigt die Überführung einer Ablaufspule von der Wartestellung 49 zur Abspulposition 6. Die in Fig. 4 in der Abspulposition 6 stehende Ablaufspule 5 ist abgespult und die Leerhülse 5' wird aus der Spulstelle 2 von dem Förderband 9 in Transportrichtung 13 ausgetragen. Dabei wird die Leerhülse 17 auf das Förderband 18 geschoben und von dem Förderband 7 die herantransportierte Ablaufspule 8 in die Spulstelle 2 hineingezogen. Da die plattenförmigen, runden Tragkörper 4 der Ablaufspulen und der Leerhülsen aneinanderstoßend auf dem Förderband 9 stehen, wird beim Abtransport der Leerhülse 17 und dem Herausführen der Leerhülse 5' aus der Abspulposition 6 die in Wartestellung 49 stehende Ablaufspule 15 aus dem Fangtrichter 53 herausgeführt. Sie verläßt den Fangtrichter 53 durch die der Abspulposition zugewandten portalförmigen Öffnung 60.

Gleichzeitig mit dem Austragen der Leerhülse 5' aus der Abspulposition 6 und dem Austritt der Ablaufspule 15 aus dem Fangtrichter 53 bewegt sich das Saugrohr 38 mit dem durch die Klappe 48 geklemmten angesaugten Fadenanfang 73 in Richtung auf die Abspulposition 6. Dabei dreht sich das Saugrohr 38 um sein Gelenk 39 so, daß die Saugdüse 40 sich auf der eingezeichneten Kreisbahn 41 bewegt. In Fig. 5 ist die Situation gezeigt, daß die Saugdüse 40 sich in der Position 40' befindet und damit ihre Position gegenüber der Öffnung 55 des rohrförmigen Anschlußstücks 54 des Fangtrichters 53 verlassen hat. Der angesaugte Fadenanfang 73 ist durch den Schlitz 62 im Fangtrichter 53 und dem rohrförmigen Anschlußstück 54 ausgetreten und bewegt sich zwischen den beiden Blechen 22a und 22b des Fangtrichters 22. Hat die Ablaufspule 15 die Abspulposition 6 erreicht, wird ihr Weitertransport durch die hier nicht näher dargestellte Stoppvorrichtung 14 gestoppt. Das Saugrohr 38 bewegt sich aber weiterhin, so daß die Saugdüse 40 sich in eine solche Position bewegt, in der der angesaugte Fadenanfang 73 in den Reiniger 26 und die Schneid- und Klemmvorrichtung 27 eingelegt ist.

Diese Situation ist in der Fig. 6 dargestellt. Die Ablaufspule 15 hat die Abspulposition 6 erreicht, der angesaugte Fadenanfang 73 ist in den Vorreiniger 23, den Fadenspanner 24, die Fadenendenverbindungsvorrichtung 25, den elektronischen Reiniger 26 und die Schneid- und Klemmvorrichtung 27 eingelegt.

Leitösen 28 bestimmen den Fadenverlauf. Das Saugrohr 38 ist so weit geschwenkt, daß sich die Saugdüse 40 in der Position 40'' befindet, neben der Öffnung des Stutzens 44. In dieser Position der Saugdüse 40 ist der angesaugte Fadenanfang 73, wie vorhin dargelegt, an sämtlichen Aggregaten der Spulstelle 2 eingelegt und wird, da er durch den Reiniger 26 erkannt wird, von der Schneid- und Klemmvorrichtung 27 geklemmt und geschnitten. Von der Klappe 48 wird der Restfaden des angesaugten Fadenanfangs 73 noch so lange gehalten, bis daß der Schneidbefehl an die Schneid- und Klemmvorrichtung 27 in der Steuereinrichtung 20 einen Befehl zum Öffnen der Klappe 48 auslöst, so daß der abgeschnittene Fadenteil abgesaugt wird. Gleichzeitig schwenkt, wie hier nicht dargestellt, das Saugrohr in eine solche Position, daß sich die Saugdüse 40 gegenüber der Öffnung des Stutzens 44 befindet. Dadurch wird das Absaugen des Fadenendes auf der Auflaufspule eingeleitet. Ist der Oberfaden angesaugt worden und wird er durch den Sensor 45 im Saugrohr 38 erkannt, wird die Klappe 48 ebenfalls geschlossen und der Faden geklemmt. Mit dem Fadenende der Auflaufspule schwenkt das Saugrohr bis kurz vor seine Ruhestellung zurück und legt damit den Oberfaden ebenfalls in die Aggregate der Spulstelle ein. Nach Herstellen einer Fadenverbindung in der Fadenendenverbindungsvorrichtung 25 schwenkt das Saugrohr 38 in seine Ruhestellung zurück. Während die Ablaufspule 15 in der Abspulposition 6 abgespult wird, befindet sich die Ablaufspule 16 in der Wartestellung 49 mit ihrer Hülsenspitze unter dem Fangtrichter 53. Während auf dem Förderband 18 die der Hülse 17 abtransportiert wird, wird auf dem Förderband 7 eine neue Ablaufspule 77 herangeführt.

Im vorhergehenden Ausführungsbeispiel wird für das Einlegen des Unterfadens, des Fadenanfangs der Ablaufspule, und das Einlegen des Oberfadens, des Fadenendes der Auflaufspule, ein und dasselbe Saugrohr benutzt. In Fig. 7 ist ein Ausführungsbeispiel gezeigt, in dem für das Einlegen des Unterfadens und für das Einlegen des Oberfadens jeweils ein eigenes Saugrohr eingesetzt wird. Da die Einrichtung der Spulstelle 2 der Einrichtung des vorhergehenden Ausführungsbeispiels bis auf das Saugrohr entspricht, sind für die an der Spulstelle angeordneten übereinstimmenden Aggregate dieselben Bezugsziffern eingesetzt worden.

In Fig. 7 ist die Situation dargestellt, daß in der Abspulposition 6 der Garnwickel der Ablaufspule auf die Auflaufspule 30 gewickelt worden ist und die Leerhülse 5' zum Austausch der in Wartestellung stehenden Ablaufspule 15 bereitsteht.

Sind zwei Saugrohre vorgesehen, jeweils ein Saugrohr für den Oberfaden und ein Saugrohr für den Unterfaden, wie im vorliegenden Ausführungsbeispiel, schwenkt nach dem Leerlaufen einer Ablaufspule zunächst das für das Ansaugen des Oberfadens vorgesehene Saugrohr in die Fadensuchstellung. Entsprechend dem vorliegenden Ausführungsbeispiel nach Fig. 7 befindet sich das Saugrohr 80 aus seiner Ruhelage 80' herausgeschwenkt in der Fadensuchposition, wobei sich die Saugdüse 81 zum Ansaugen des Oberfadens von der Ablaufspule 30 vor der Umfangsfläche der Ablaufspule befindet. Das Saugrohr ist um sein Gelenk 82 schwenkbar, wobei die Saugdüse 81 eine Kreisbahn 83 beschreibt. Das Gelenk 82 befindet sich auf dem Ende des Anschlußrohrs 84, das das Saugrohr 80 mit dem Saugkanal 34 verbindet.

Bevor der angesaugte Oberfaden, das Fadenende der Auflaufspule, in die Fadenendenverbindungsvorrichtung 25 eingelegt wird, wird der Unterfaden, der Fadenanfang der in Wartestellung 49 stehenden Ablaufspule 15, in die Fadenendenverbindungsvorrichtung 25 eingelegt. Dazu steht das zweite Saugrohr 85 mit seiner Saugdüse 86 der Öffnung 55 des rohrförmigen Anschlußstücks 54 des Fangtrichters 53 gegenüber. In dieser Stellung befindet sich das Saugrohr 85 in seiner Ruhestellung. Das Saugrohr 85 ist in dem Gelenk 87 schwenkbar gelagert. Das Gelenk 87 ist das Endstück eines Anschlußrohrs 88, daß das Saugrohr 85 mit dem Saugkanal 34 verbindet.

Wird an der Spulstelle 2 festgestellt, daß eine in Abspulposition 6 befindliche Ablaufspule abgespult ist, wird von der in Wartestellung 49 stehenden Ablaufspule 15 die Oberwindung 51 auf der Hülsenspitze 52 angesaugt beziehungsweise mit Hilfe der im Fangtrichter 53 austretende Druckluft hochgeblasen. In dem Saugrohr 85 kann, wie im vorhergehenden Ausführungsbeispiel, ein Sensor 89 installiert sein, der den angesaugten Fadenanfang registriert und an eine Klappe 90, die ebenfalls in dem Saugrohr eingebaut sein kann, den Befehl zum Klemmen des angesaugten Fadens und zum Absperren der Saugluft geben kann. Ist der Faden angesaugt, registriert und geklemmt, schwenkt das Saugrohr 85 so, daß die Saugdüse 86 einer Kreisbahn 91 folgend in die Position 86' gelangt. In dieser Stellung des Saugrohrs 85 wird der Unterfaden, der Fadenanfang der Ablaufspule, in die Fadenendverbindungsvorrichtung 25 eingelegt. Jetzt schwenkt auch das Saugrohr 80 mit dem angesaugten Oberfaden der Auflaufspule 30 in seine Ruhelage 80' zurück und legt dabei den Oberfaden ebenfalls in die Fadenendenverbindungsvorrichtung 25 ein. Sind beide Fäden in die Fadenendenverbindungsvorrichtung eingelegt worden, läuft ein bekannter Fadenendenverbindungsvorgang, entweder ein Spleißvorgang oder ein Knotvorgang, ab und das Saugrohr 85 kehrt in seine Ruhestellung zurück. Während des Ablaufspulenwechsels, während des Kopswechsels, bei dem die in Wartestellung 49 stehende Ablaufspule 15 in die Abspulposition 6 transportiert wird, schwenkt, vergleichbar mit dem vorhergehenden Ausführungsbeispiel, das Saugrohr 85 mit dem angesaugten und geklemmten Faden so, daß sich die Saugdüse 86 auf der Kreisbahn 91 bewegt. Dabei wandert der angesaugte Fadenanfang, wie hier nicht dargestellt, durch den Schlitz 62 im Fangtrichter 53 und im rohrförmigen Anschlußstück 54. Er wird zwischen den beiden parallellaufenden Blechen 22a und 22b des Abzugsbeschleunigers 22 hindurchgezogen, bis daß die Ablaufspule in der Abspulposition 6 steht und der Unterfaden, der Fadenanfang der Ablaufspule, in die Fadenendenverbindungsvorrichtung eingelegt worden ist.

Die Übergabe eines Fadenanfangs einer Ablaufspule an eine Leerhülse zum Anspulen einer Auflaufspule ist hier nicht als Ausführungsbeispiel dargestellt, weil es beispielsweise aus der DE 37 33 353 A1 bekannt ist.

## Patentansprüche

1. Vorrichtung zum Ansaugen eines Fadenanfangs einer Ablaufspule an einer Spulstelle einer Spulmaschine, an der eine Transporteinrichtung vorgesehen ist, mittels derer die Ablaufspulen der Spulstelle zuführbar sind, wobei vor der in Ablaufposition stehenden Ablaufspule mindestens eine Wartestellung für eine der Spulstelle zugeführte Ablaufspule vorgesehen ist und oberhalb der in Wartestellung stehenden Ablaufspule ein Fangtrichter zum Fangen des Fadenanfangs zugeordnet ist und wobei ein Saugrohr vorgesehen ist zur Übernahme des durch den Fangtrichter gefangenen Fadenanfangs und zum Zuführen des Fadenanfangs zu einer Fadenendenverbindungsvorrichtung zum Verbinden mit dem Fadenende der Auflaufspule oder zur Übergabe an eine Leerhülse zum Anspulen einer Auflaufspule,
dadurch gekennzeichnet,
daß die Ablaufspulen (8, 15, 16) der Spulstelle (2) in aufrechter Stellung zuführbar sind, daß der Fangtrichter (53) stationär angeordnet ist, daß sich an den Fangtrichter (53) ein rohrförmiges Anschlußstück (54) anschließt, daß das rohrförmige Anschlußstück (54) mit dem Saugrohr (38, 85) in Wirkverbindung bringbar ist, in das der Fadenanfang (73) der Ablaufspule (15) einsaugbar und in eine Fadenendenverbindungsvorrichtung (25) einlegbar oder an eine Leerhülse anlegbar ist und daß der Fangtrichter (53) und das rohrförmige Anschlußstück (54) einen Schlitz (62) aufweisen, zum Durchtritt des von dem Saugrohr (38, 85) angesaugten Fadenanfangs (73) in einen oberhalb der Abspulposition (6) angeordneten Ballonbrecher (22) beim Wechsel der Ablaufspule (15) von der Wartestellung (49) in die Abspulposition (6).

2. Vorrichtung nach Anspruch 1, dadurch gekennzeichnet, daß der Fangtrichter (53) mindestens die Hülsenspitze (52) der in Wartestellung (49) stehenden Ablaufspule (15) mit dem an einer bevorzugten Stelle abgelegten Fadenanfang (51) überdeckt.

3. Vorrichtung nach Anspruch 1 oder 2, dadurch gekennzeichnet, daß der Fangtrichter (53) für den angesaugten Fadenanfang (73) mindestens eine Blasdüse (68, 69) auf seinem inneren Umfang aufweist zur Unterstützung des Zuführens und Ansaugens des Fadenanfangs (73) und daß diese Blasdüse (68, 69) auf den an einer bevorzugten Stelle an der Hülsenspitze (52) der in Wartestellung (49) stehenden Ablaufspule (15) abgelegten Fadenanfang (51) gerichtet ist.

4. Vorrichtung nach einem der Ansprüche 1 bis 3, dadurch gekennzeichnet, daß der Fangtrichter (53) auf unterschiedliche Längen der in Wartestellung (49) stehenden Ablaufspulen (15) einstellbar ist.

5. Vorrichtung nach einem der Ansprüche 1 bis 4, dadurch gekennzeichnet, daß der Fangtrichter (53) zwei gegenüberliegende, portalförmige Öffnungen (59, 60) in seiner Wand aufweist zum Durchtritt der Hülsenspitzen (52) und daß diese Öffnungen (59, 60) in Transportrichtung (13) der Ablaufspulen (8, 15, 16) angeordnet sind.

6. Vorrichtung nach einem der Ansprüche 1 bis 5, dadurch gekennzeichnet, daß an dem Fangtrichter (53) ein oberhalb der Abspulposition (6) für die abzuspulende Ablaufspule (5) angeordneter Ballonbrecher (22) befestigt ist und daß der Ballonbrecher (22) so ausgebildet ist, daß in Verlangerung des Schlitzes (62) zwei parallel verlaufende Bleche (22a) und (22b) des Ballonbrechers (22) so angeordnet sind, daß beim Wechsel der in Wartestellung (49) stehenden Ablaufspulen (15) in die Abspulposition (6) der angesaugte Fadenanfang (73) aus dem Fangtrichter (53) und dem rohrförmigen Anschlußstück (54) zwischen den beiden parallel verlaufenden Blechen (22a) und (22b) in den Ballonbrecher (22) überführbar ist.

7. Vorrichtung nach einem der Ansprüche 1 bis 6, dadurch gekennzeichnet, daß das Saugrohr (38, 85) einen Sensor (45, 89) aufweist zur Feststellung des angesaugten Fadenanfangs (73).

8. Vorrichtung nach einem der Ansprüche 1 bis 7, dadurch gekennzeichnet, daß das Saugrohr (33, 85) eine Klappe (48, 90) aufweist zum Klemmen des angesaugten Fadenanfang (73) und zum Absperren der Saugluft in dem Saugrohr bei geklemmtem Fadenanfang.

## Claims

1. Device for aspirating a thread starting end of a supply bobbin at a winding location of a winding machine, on which a conveyor device is provided, by means of which the supply bobbins can be supplied to the winding location, in which case provided in front of the supply bobbin standing in the supply position is at least one waiting position for a supply bobbin supplied to the winding location and above the supply bobbin standing in the waiting position, a catching funnel for catching the thread starting end is assigned, a suction tube being provided for receiving the thread starting end caught by the catching funnel and for supplying the thread starting end to a thread end connecting device for connection to the thread end of the receiving bobbin or for transfer to an empty tube for starting winding on a receiving bobbin, characterised in that the supply bobbins (8, 15, 16) can be supplied to the winding location (2) in an upright position, that the catching funnel (53) is arranged to be stationary, that adjoining the catching funnel (53) is a tubular connection member (54), that the tubular connection member (54) can be brought into operative connection with the suction tube (38, 85), into which the thread starting end (73) of the supply bobbin (15) can be sucked and can be inserted into a thread end connecting device (25) or applied to an empty tube and that the catching funnel (53) and the tubular connection member (54) comprise a slot (62), for the passage of the thread starting end (73) aspirated by the suction tube (38, 85) into a balloon breaker (22) located above the winding-off position (6), when changing the supply bobbin (15) from the waiting position (49) into the winding-off position (6).

2. Device according to Claim 1, characterised in that the catching funnel (53) covers at least the tube tip (52) of the supply bobbin (15) standing in the waiting position (49) with the thread starting end (51) laid at a preferred point.

3. Device according to Claim 1 or 2, characterised in that the catching funnel (53) for the aspirated thread starting end (73) comprises at least one blowing nozzle (68, 69) on its inner periphery for assisting the supply and aspiration of the thread starting end (73) and that this blowing nozzle (68, 69) is aligned with the thread starting end (51) laid at a preferred point on the tube tip (52) of the supply bobbin (15) standing in the waiting position (49).

4. Device according to one of Claims 1 to 3, characterised in that the catching funnel (53) may be adjusted to different lengths of supply bobbins (15) standing in the waiting position (49).

5. Device according to one of Claims 1 to 4, characterised in that the catching funnel (53) comprises two opposing, gantry-shaped openings (59, 60) in its wall for the passage of the tube tips (52) and that these openings (59, 60) are located in the conveying direction (13) of the supply bobbins (8, 15, 16).

6. Device according to one of Claims 1 to 5, characterised in that attached to the catching funnel (53) is a balloon breaker (22) located above the winding-off position (6) for the supply bobbin (5) to be unwound and that the balloon breaker (22) is constructed so that as an elongation of the slot (62), two plates (22a and 22b) of the balloon breaker (22) extending in parallel are arranged so that when changing the supply bobbins (15) standing in the waiting position (49) into the winding-off position (6), the aspirated thread starting end (73) can be transferred from the catching funnel (53) and the tubular connecting member (54) between the two plates (22a and 22b) extending in parallel into the balloon breaker (22).

7. Device according to one of Claims 1 to 6, characterised in that the suction tube (38, 85) comprises a sensor (45, 89) for ascertaining the aspirated thread starting end (73).

8. Device according to one of Claims 1 to 7, characterised in that the suction tube (38, 85) comprises a flap (48, 90) for clamping the aspirated thread starting end (73) and for shutting off the suction air in the suction tube when the thread starting end is clamped.

## Revendications

1. Dispositif pour aspirer un début de fil d'une bobine à dévider sur une tête de bobinage d'un bobinoir sur lequel il est prévu un dispositif transporteur au moyen duquel les bobines à dévider peuvent être amenées à la tête de bobinage, cependant qu'il est prévu, en amont de la bobine à dévider située en position de dévidage, au moins une position d'attente pour une bobine à dévider amenée à la tête de bobinage, qu'un entonnoir de capture destiné à saisir le début du fil est associé à la bobine à dévider en position d'attente, au-dessus de celle-ci, et qu'il est prévu un tube d'aspiration pour reprendre le début du fil qui a été saisi par l'entonnoir de capture et pour amener le début du fil à un dispositif de rattachement des extrémités du fil pour le relier à l'extrémité du fil de la bobine à dévider ou pour le transférer à un bobinot vide en vue de commencer à l'enrouler sur une bobine de renvidage, caractérisé par le fait que les bobines à dévider (8, 15, 16) peuvent être amenées à la tête de bobinage (2) dans une position verticale, par le fait que l'entonnoir de capture (53) est monté fixe, par le fait qu'une pièce de raccordement tubulaire (54) se raccorde à l'entonnoir de capture (53), par le fait que la pièce de raccordement tubulaire (54) peut être amenée en relation fonctionnelle avec le tube d'aspiration (38, 85) dans lequel le début du fil (73) de la bobine à dévider (15) peut être aspiré et mis en place dans un dispositif (25) de rattachement des extrémités du fil ou posé sur un bobinot vide, et par le fait que l'entonnoir de capture (53) et la pièce de raccordement tubulaire (54) présentent une fente (62) pour laisser passer le début du fil (73) qui a été aspiré par le tube d'aspiration (38, 85) jusque dans un brise-ballon (22) disposé au-dessus de la position de dévidage (6) lorsque la bobine à dévider (15) passe de la position d'attente (49) à la position de dévidage (6).

2. Dispositif selon la revendication 1, caractérisé par le fait que l'entonnoir de capture (53) recouvre au moins la pointe (52) du bobinot de la bobine à dévider (15) en position d'attente (49), laquelle comporte le début du fil (51) qui est posé en un endroit préféré.

3. Dispositif selon la revendication 1 ou 2, caractérisé par le fait que l'entonnoir de capture (53) destiné au début du fil (73) qui a été aspiré présente sur son pourtour intérieur au moins une buse de soufflage (68, 69) pour faciliter l'amenée et l'aspiration du début du fil (73), et par le fait que cette buse de soufflage (68, 69) est dirigée sur le début du fil (51) qui est posé en un endroit préféré sur la pointe (52) du bobinot de la bobine à dévider (15) en position d'attente (49).

4. Dispositif selon l'une quelconque des revendications 1 à 3, caractérisé par le fait que l'entonnoir de capture (53) peut être réglé en fonction de longueurs différentes des bobines à dévider (15) en position d'attente (49).

5. Dispositif selon l'une quelconque des revendications 1 à 4, caractérisé par le fait que l'entonnoir de capture (53) présente dans sa paroi deux ouvertures opposées en forme de portique (59, 60) pour le passage des pointes (52) des bobinots, et par le fait que ces ouvertures (59, 60) sont disposées dans la direction du transport (13) des bobines à dévider (8, 15, 16).

6. Dispositif selon l'une quelconque des revendications 1 à 5, caractérisé par le fait qu'un brise-ballon (22) disposé au-dessus de la position de dévidage (6) destinée à la bobine à dévider (15) est fixé à l'entonnoir de capture (53), et par le fait que le brise-ballon (22) est conformé d'une manière telle que deux tôles parallèles (22a et 22b) du brise-ballon (22) soient disposées dans le prolongement de la fente (62) de façon à ce que, lors du passage des bobines à dévider (15) de la position d'attente (49) à la position de dévidage (6), le début du fil (73) qui a été aspiré puisse être amené à passer dans le brise-ballon (22) depuis l'entonnoir de capture (53) et la pièce de raccordement tubulaire (54) et entre les deux tôles parallèles (22a et 22b).

7. Dispositif selon l'une quelconque des revendications 1 à 6, caractérisé par le fait que le tube d'aspiration (38, 85) comporte un capteur (45, 89) pour détecter la présence du début du fil (73) qui a été aspiré.

8. Dispositif selon l'une quelconque des revendications 1 à 7, caractérisé par le fait que le tube d'aspiration (38, 85) comporte un clapet (48, 90) pour coincer le début du fil (73) qui a été aspiré et pour arrêter l'air d'aspiration dans le tube d'aspiration lorsque le début du fil est coincé.
